# EUROPÄISCHE PATENTSCHRIFT

(11) **EP 0 693 353 B1**
(45) Veröffentlichungstag und Bekanntmachung des Hinweises auf die Patenterteilung: **03.11.1999**
(21) Anmeldenummer: 95110771.3
(22) Anmeldetag: 11.07.1995
(51) Int. Cl.: B28C 5/00

(54) **Verfahren und Vorrichtung zum Bereitstellen einer farbigen Baustoffmischung**
Method and device for providing a coloured construction material mixture
Procédé et dispositif pour fournir un mélange de matériaux de construction coloré

(30) Priorität: 20.07.1994 DE 4425701
(43) Veröffentlichungstag der Anmeldung: 24.01.1996
(73) Patentinhaber: Maxit Holding GmbH, 79206 Breisach (DE)
(72) Erfinder: Mathis, Bernhard, D-79291 Merdingen (DE); Mathis, Franz, D-79291 Merdingen (DE); Schopp, Bernhard, D-79283 Bollschweil-St.Ulrich (DE); Zimmerer, Wilhelm, D-79291 Merdingen (DE)
(74) Vertreter: Schmitt, Hans, Dipl.-Ing.

(56) Entgegenhaltungen:
- EP-A- 0 237 130
- DE-C- 497 782

## Beschreibung

Die Erfindung betrifft ein Verfahren zum Bereitstellen einer farbigen Baustoffmischung wie Putz, Spachtelmasse oder Klebstoff für Wände oder Decken von Gebäuden und/oder für Dämmplatten, wobei die Baustoffmischung trocken hergestellt und dann mit Farbpigmenten, Farbestandteilen oder Farbadditiven gemischt und dadurch eingefärbt wird, wobei die ungefärbte Baustoffmischung als Grundmischung an zentraler Stelle hergestellt, danach in Transportbehälter und/oder Vorratsbehälter gefüllt und zu wenigstens einem von dem Herstellungswerk entfernten Ort transportiert wird.

Es ist bereits bekannt, bei der Herstellung einer Baustoffmischung einen zum Vermischen der einzelnen Mischungsbestandteile dienenden Mischer nicht nur mit den Hauptkomponenten, sondern auch mit Zuschlagstoffen zu beschicken, wie es in DE-C-33 14 716 beschrieben ist. Dabei können die Zuschlagstoffe auch Farbpigmente sein, so daß von vornherein bei der Herstellung der Baustoffmischung diese eingefärbt wird.

Dieses Verfahren ist nur dann zweckmäßig, wenn die gesamte, bei diesem Verfahren hergestellte Baustoffmischung vollständiggebraucht wird, also eine entsprechend große Menge benötigt wird. Dieses Verfahren bewährt sich, wenn eine farbige Baustoffmischung im Herstellungswerk in entsprechender Menge angefertigt und in der näheren Umgebung dieses Werkes verbraucht werden kann. Größere Transportstrecken sind nämlich bei solchen Baustoffmischungen ungünstig. Somit ergibt sich eine gewisse Beschränkung auf relativ wenige Farben, damit entsprechend große Mengen an farbigen Mischungen in der Umgebung des Herstellungswerkes verwendet werden können.

Häufig werden aber farbige Baustoffmischungen in so großer Entfernung vom Herstellungswerk benötigt, daß die Transportwege dieses Verfahren unwirtschaftlich machen. Dabei führen vor allem lange Anfahrtszeiten dazu, daß entweder die Farbwünsche, oder aber vor allem die Terminwünsche von Kunden nicht erfüllt werden können.

Aus DE-C-31 04 751 ist es bekannt, eine Grundmischung eine Baustoffes zur Verfügung zu stellen, welcher während des Anmachens und Auftragens auf die Wand oder Decke im Bereich der Wasserzufuhr für das Anmachwasser beim Anmachen der Mischung Zuschlagstoffe zugemischt werden können, wobei diese Zuschlagstoffe auch Farben sein können. Dabei besteht Jedoch die Gefahr von Fehldosierungen, weil die Farbbestandteile häufig nur in sehr geringen Anteilen in Relation zur Gesamtmenge der Mischung eingemischt werden müssen. Es kann bei dieser sehr geringen Menge an Farbstoff, die dabei zugemischt werden muß, zu sich ändernden Farben des aufgetragenen Putzes oder zu einer Schlierenbildung kommen.

Der Erfindung liegt deshalb die Aufgabe zugrunde, ein Verfahren der eingangs erwähnten Art zu schaffen, womit sehr schnell eine rieselfähige oder trockene Mischung eines Baustoffes in einer gewünschten Farbe zur Verfügung gestellt werden kann, wobei die Transportwege für die farbige Mischung auch zur Vermeidung von Entmischungen möglichst gering sein sollen.

Zur Lösung dieser Aufgabe ist das eingangs genannte Verfahren dadurch gekennzeichnet, daß die Grundmischung zu einem von dem Herstellungswerk entfernten Zwischenlager transportiert wird, daß in dem Zwischenlager der Grundmischung Farbpigmente, Farbbestandteile oder Farbadditive je nach Bedarf hinzugefügt und mit dieser in trockenem Zustand vermischt werden, so daß die Baustoffmischung in trockenem Zustand eingefärbt wird, und daß die ungefärbte Grundmischung im Zwischenlager in einen Mischbehälter umgefüllt oder in dem Mischbehälter selbst zum Zwischenlager transportiert wird, in welchem Mischbehälter der Baustoffmischung die Farbe zugemischt wird, und daß der Mischbehälter mit der gefärbten Baustoffmischung vom Zwischenlager zur Baustelle gebracht und dort sein Inhalt verbraucht wird.

Die Grundmischung, zum Beispiel eine Grundputzmischung, kann also über eine größere Entfernung zu dem Zwischenlager gebracht und auch zwischengelagert werden, befindet sich also dann entsprechend nahe bei dem in der Umgebung dieses Zwischenlagers ansässigen Kunden und kann sehr schnell zur Verfügung gestellt werden, wobei nahezu beliebige Farbwünsche praktisch individuell erfüllt werden können, weil in dem Zwischenlager dieser Grundmischung je nach Bedarf die entsprechende Farbe zugemischt werden kann, wobei der Bedarf sowohl die Menge an Baustoffmischung als auch die Farbe betrifft.

Besonders zweckmäßig ist es dabei, wenn die Farbpigmente, Farbbestandteile oder Farbadditive vor dem Zumischen zu der Baustoffmischung mit einem rieselfähigen Trägerstoff vermischt werden. Dabei können die Farbpigmente oder dergleichen mit steinmehlfreiem Sand als rieselfähigem Trägerstoff vermischt werden. Günstig ist es dabei, wenn die Farbpigmente oder dergleichen mit dem rieselfähigen Trägerstoff, insbesondere steinmehlfreiem Sand, im Gewichtsverhältnis eins zu eins bis ein Teil Farbe zu fünf Teilen Trägerstoff oder Sand vermischt werden.

Eine solche Vormischung der Farbpigmente oder dergleichen mit einem Trägerstoff, insbesondere mit steinmehlfreiem Sand ergibt eine bessere Verteilung der nur in sehr geringer Menge einzumischenden Farbpigmente oder dergleichen, so daß eine sehr gleichmäßige Verteilung dieser geringen Menge an Farbstoffen auf eine große Menge einer Baustoffmischung erreicht werden kann. Gleichzeitig werden dadurch Klumpenbildungen der Farbbestandteile, Farbpigmente oder Farbadditive beseitigt oder vermieden und insgesamt kann so ein schlierenfreier Farbedelputz hergestellt werden.

Die ungefärbte Grundmischung kann in dem Mischbehälter zum Zwischenlager transportiert werden, in welchem auch die Farbe zugemischt wird. Dies ist vor allem dann vorteilhaft, wenn dieser Mischbehälter dann vom Zwischenlager aus auch an die jeweilige Baustelle transportiert werden kann und soll und entsprechende Putzmischungs-Mengen enthält.

Es ist aber auch möglich, daß die ungefärbte Baustoffmischung in einem Transportsilo oder Silofahrzeug zum Zwischenlager transportiert und dort umgefüllt, insbesondere gewogen und in einer vorgewählten Menge in den Mischbehälter umgefüllt wird. Dadurch lassen sich die an einer Baustelle benötigten gefärbten Baustoffmischungen noch genauer an den jeweiligen Bedarf anpassen. Dennoch bleibt der Vorteil erhalten, daß der Mischbehälter vom Zwischenlager zur Baustelle gebracht und dort sein Inhalt entsprechend verbraucht werden kann. Auch bleibt der Vorteil erhalten, daß eine Grundmischung zur Verfügung gestellt wird, die in entsprechender Nähe zum Kunden gefärbt und an seine Wünsche und Bedürfnisse angepaßt wird, wobei auch kurze Lieferzeiten ermöglicht werden gegenüber einem Herstellen der gefärbten Mischung im Herstellungswerk und dem Transport dieser gefärbten Mischung über eine entsprechend größere Entfernung. Außerdem lassen sich auf diese Weise auch geringere Mengen gefärbter Baustoffmischungen fertigen, als dies in einem Herstellungswerk möglich ist, wo es auf einen hohen Durchsatz ankommt.

Eine weitere Ausgestaltung der Erfindung kann darin bestehen, daß die ungefärbte Baustoffmischung im Zwischenlager in stationäre Behälter gefüllt und von diesen bedarfsweise in Mischbehälter abgefüllt und dann gefärbt wird. Dies ist vor allem für solche Zwischenlager zweckmäßig, in deren Umgebung eine große Anzahl von Kunden ansässig sind. Auch in diesem Falle kann ein umfüllen einer dabei insbesondere gewogenen, also festliegenden Menge der Grundmischung in den als Baustellenbehälter dienenden Mischbehälter erfolgen, wozu dann die Farbe zugemischt wird, bevor der Transport zur eigentlichen Baustelle erfolgt, was auch bei einem Umfüllen aus einem Transportbehälter oder einem Silofahrzeug in den Mischbehälter möglich ist.

Aus dem jeweiligen Mischbehälter kann dann in vorteilhafter Weise die zuvor in trockenem Zustand fertig eingefärbte Baustoffmischung in üblicher Weise ausgetragen werden, beispielsweise mit Hilfe einer Förder- und Mischvorrichtung, in der Wasser oder Flüssigkeit zum Anmachen hinzugegeben wird. Sie kann dann unmittelbar auf eine Wand aufgetragen werden, zum Beispiel mit Hilfe eines Spritzgerätes.

Dabei ist ferner eine weitere Ausgestaltung dahingehend möglich, daß als Baustoffmischung eine trockene Dispersionsmischung hergestellt und zum Zwischenlager transportiert, dort trocken mit Farbe gemischt und im Zwischenlager oder erst an der Baustelle mit Anmachwasser zu einer pastösen Dispersion fertiggemischt wird. Dies ist gegenüber der bisherigen Herstellung von Dispersionen in einem zentralen Herstellungswerk vor allem auch deshalb vorteilhaft, weil der Transport einer trockenen Dispersionsmischung weniger aufwendig ist, da die Flüssigkeit zunächst noch fehlt und so das Gewicht niedriger ist. Nur für den kurzen Transportweg von der Mischstelle zum Kunden ist die fertige Dispersionsmischung dann noch zu transportieren.

Insgesamt ergibt sich ein Verfahren, bei welchem durch das gezielte Auswählen und Zusammenwirken einzelner Verfahrensschritte und Vorrichtungskomponenten eine Baustoffmischung in nahezu beliebiger Farbe und in der günstigsten Menge schnell an einer Baustelle zur Verfügung gestellt und verarbeitet werden kann, selbst wenn das eigentliche Herstellungswerk für die Grundmischung eine Mischanlage für sehr große Mengen hat, die einzufärben nur dann sinnvoll wäre, wenn in der Nähe dieses Herstellungswerkes entsprechend große Mengen der so gefärbten Mischung benötigt würde. Die Erfindung erlaubt es nun, auch in großer Entfernung eines solchen Herstellungswerkes individuell angepaßte Mengen einer gefärbten Baustoffmischung bereitzuhalten und rationell und effektiv zu verarbeiten, wobei in einem von der zentralen Mischanlage entfernten Zwischenlager eine Mischvorrichtung zum Aufnehmen eines Misch- oder Transportbehälters und eine Dosiervorrichtung zum trockenen Zudosieren von Farbbestandteilen oder von einer Mischung aus Farbbestandteilen und einem Trägerstoff zum Beispiel insbesondere aus Farbbestandteilen und steinmehlfreiem Sand und zum trockenen Vermischen dieser Farbbestandteile oder Mischung mit der Baustoffmischung innerhalb des Misch- oder Transportbehälters vorgesehen sind.

In vorteilhafter Weise kann somit eine zentrale Mischanlage in rationeller Weise große Mengen der ungefärbten trockenen Baustoffmischung herstellen, die unter Umständen auch als solche benötigt und verbraucht werden kann, die aber außerdem in Zwischenlagern je nach Bedarf unterschiedlich eingefärbt werden kann, um dann in nächster Nähe zu dem Zwischenlager, also auf kurzen Wegen den einzelnen Abnehmern zur Verfügung zu stehen. Dabei ist günstig, daß die Farbpigmente erst in den Zwischenlagern zugemischt werden, also auf den längeren Transportwegen vom Herstellungswerk zu den Zwischenlagern keiner Entmischungsgefahr unterliegen.

Nachstehend ist ein Ausführungsbeispiel der Erfindung anhand der Zeichnung näher beschrieben. Es zeigt in erheblich schematisierter Darstellung:
- Fig. 1: ein zentrales Herstellungswerk und verschiedene Möglichkeiten, in diesem Herstellungswerk Behälter mit einer Grundmischung zu füllen, die zu einem oder mehreren Zwischenlagern transportierbar sind, wo der Grundmischung innerhalb eines Mischbehälters Farbpigmente zugegeben werden, so daß die Mischbehälter dann von dem Zwischenlager zur Baustelle gebracht werden können, sowie
- Fig. 2: in vergrößertem Maßstab einen schematisierten Längsschnitt durch ein Spritzgerät, an dessen Mündung wahlweise ein Spritzkopf zum großflächigen Aufsprühen der angemachten Baustoffmischung auf Wände oder Decken oder aber ein Formungsstück zum Ausgeben einer Wulst oder dergleichen der Baustoffmischung anschließbar sind.

In Figur 1 ist ein zentrales Herstellungswerk für trockene Baustoffmischungen wie Putz, Spachtelmasse oder Klebstoff durch einen Mischer 1, Behälter 2 für Bindemittel, Zuschlagstoffe, Zusätze, eine Waage 3 für diese Stoffe sowie Behälter 4 und eine Waage 5 für Additive schematisch angedeutet. Die zugehörigen Gebäude und dergleichen sind dabei nicht näher dargestellt.

Ferner ist schematisiert angedeutet, daß die in dem Mischer 1 trocken hergestellte Baustoffmischung, die eine ungefärbte Grundmischung ist und in dieser Anlage zentral hergestellt wird, danach in Mischbehälter 6 oder Transportbehälter 7 oder Vorratsbehälter 8, die jeweils auch Säcke 9 sein können, gefüllt und mit Hilfe eines Fahrzeuges 10 zu einem von dem Herstellungswerk beziehungsweise der Mischanlage mit dem Mischer 1 entfernten Zwischenlager transportiert werden kann.

Das Zwischenlager ist in Figur 1 durch fest installierte Silobatterien 11 beziehungsweise ein aufgestelltes Transportsilo 8 angedeutet, von welchem die Grundmischung in Mischbehälter 6 umgefüllt werden kann, wenn sie nicht schon in solchen Mischbehältern 6 vom Mischer 1 zu diesem Zwischenlager transportiert wird.

In dem Zwischenlager ist ferner eine schematisiert angedeutete Mischvorrichtung 12 zum Aufnehmen eines solchen Mischbehälters 6 und eine Dosiervorrichtung 13 zum Zudosieren von Farbbestandteilen oder von einer Mischung von Farbbestandteilen und Sand vorgesehen.

Dabei erkennt man in Figur 1 außerdem unterhalb der Mischbehälter 6 noch eine Waage 14, wodurch angedeutet wird, daß diese Mischbehälter 6 je nach Bedarf mit der entsprechenden Grundmischung gefüllt werden können, so daß an der Baustelle eine entsprechende vorbestimmte Menge zur Verfügung gestellt werden kann, also gefärbte Reste der Baustoffmischung weitestgehend vermieden werden. Die Farbpigmente können dabei vor dem Zumischen zu der Baustoffmischung mit steinmehlfreiem Sand vermischt werden, was in der Zeichnung nicht näher dargestellt ist. Durch eine solche Vormischung der Farbpigmente mit Sand kann eine Verklumpung der Farbpigmente beseitigt oder vermieden werden, so daß schlierenfreie Farbedelputze in der gewünschten Menge in dem Zwischenlager und somit nahe bei dem Kunden bereitgestellt werden können, obwohl im Herstellungswerk große Mengen der Baustoffmischung mit möglichst geringen Unterbrechungen hergestellt werden, die die bei einem einzelnen Bauvorhaben benötigten Mengen bei weitem übersteigen.

Die Misch- und Transportbehälter 6 haben im Ausführungsbeispiel Standfüße 15 und an einem unteren, konisch zulaufenden Ende eine Auslaßöffnung mit einem Anschluß für einen Mischer 16, mit welchem der trockenen Baustoffmischung Anmachwasser zugemischt werden kann. Bei dem in Figur 1 am weitesten rechts angedeuteten Mischbehälter 6a ist angedeutet, daß er als Baustoffmischung eine trockene Dispersionsmischung enthalten kann, welcher im Zwischenlager trocken Farbe zugemischt ist und an dem ein Aufnahmebehälter 17 angeschlossen ist, in dem dieser trockenen Dispersionsmischung das Anmachwasser zum Bilden einer pastösen Dispersion zugegeben wird, wobei dieser Vorgang aber eventuell sogar auch erst an der Baustelle erfolgen könnte.

Dabei erkennt man in dem in Figur 1 dargestellten Schema, welches das gesamte Verfahren zum Bereitstellen einer farbigen Baustoffmischung bis zum Auftragen auf Wände oder Decken und/oder Dämmplatten illustriert, daß an die Behälter 6 oder 6a Spritzgeräte 18 zum Auftragen angeschlossen werden.

Ein solches Spritzgerät 18 ist in Figur 2 näher dargestellt.

Zunächst sei jedoch noch erwähnt, daß als Mischvorrichtung 12 für den Mischbehälter 6 ein Taumelmischer vorgesehen sein kann, dessen Aufnahme den Außenabmessungen des Mischbehälters 6 entsprechend bemessen ist, wobei der Mischbehälter 6 in diesem Taumelmischer lösbar befestigt werden kann. Wenn dabei der Mischbehälter 6 in seinem Inneren Mischhilfen in Form von Schikanen oder Mischblechen aufweist, kann die Taumel- und Drehbewegung in zusätzliche Bewegungskomponenten umgesetzt und auf das Mischgut übertragen werden, was die Mischzeit verkürzt. Auch eine motorisch angetriebene Mischhilfe könnte in dem Mischbehälter 6 gegebenenfalls zeitweilig vorgesehen sein.

Das an den Mischbehälter 6 und den daran angeschlossenen Mischer 16 für Anmachflüssigkeit anschließbare Spritzgerät 18 ist mit einer Zuleitung 29 für die ihm unter Druck zugeführte angemachte Baustoffmischung und mit einer einen Handgriff 20 aufweisenden Absperrvorrichtung versehen, welches Spritzgerät 18 in Spritzrichtung hinter seiner Mündung 19 einen lösbar und dicht an der Mündung 19 anbringbaren Spritzkopf 25 aufweist, der einen die Mündung 19 fortsetzenden Kanal mit einer Öffnung sowie eine in diesen Kanal gerichtete Druckluftzufuhr 21 aufweist. Die Druckluftzufuhr 21 ist in nicht näher dargestellter Weise mit einer Druckquelle, beispielsweise einem Kompressor oder einer Druckluftleitung oder einer Druckflasche verbunden, so daß die Druckluft beim Betätigen des Spritzgerätes die angemachte Baustoffmischung mitreißt und großflächig versprüht. Ein Kugelhahn 21a erlaubt dabei die Öffnung und Schließung dieser Druckluftzufuhr 21 und auch die Veränderung der Luftgeschwindigkeit.

Die Absperrvorrichtung in dem Spritzgerät 18 ist ein federbelastetes Ventil 22, welches gegen die Rückstellkraft der Feder 23 mittels des Handgriffes 20 von seinem Ventilsitz 24 nahe der Mündung 19 abhebbar und durch die Feder 23 selbsttätig wieder verschließbar ist, so daß also durch ein Zurückziehen des Handgriffes 20 auch das Ventil 22 von seinem Ventilsitz 24 abgehoben wird, während ein Lockern oder Loslassen des Handgriffes 20 dazu führt, daß das Ventilstück 22 auf den Ventilsitz 24 gedrückt wird, so daß der weitere Mörteldurchfluß durch die Mündung 19 sofort und wirkungsvoll unterbunden wird. Ein Nachfließen von Mörtel selbst bei einem Restdruck innerhalb der Zuleitung 29 wird vermieden.

Zum Verbinden der Mündung 19 des Spritzgerätes 18 mit dem Spritzkopf 25 ist eine Kupplung, bevorzugt eine Schnellkupplung oder zum Beispiel ein Gewinde- oder ein Bajonett-Verschluß vorgesehen. Somit kann der Spritzkopf 25 auf einfache Weise entfernt werden. Dabei kann gemäß Figur 2 an der der Mündung 19 angeordneten Kupplung für den lösbaren Spritzkopf 25 wahlweise ein die Mündung 19 fortsetzendes Formungsstück 26 zum Beispiel mit einem runden oder auch mit einem länglichen Querschnitt seines Auslasses für die pastöse Baustoffmischung anschließbar sein. Soll also Mörtel oder eine angemachte sonstige Baustoffmischung nicht großflächig auf eine Wand aufgespritzt, sondern in pastösem Zustand beispielsweise tropfenförmig oder als Wulst oder Raupe aufgetragen werden, kann eines der Formungsstücke 26 an der Mündung 19 angekuppelt werden, um dann die gewünschte Formgebung für die ausgegebene Paste der Baustoffmischung zu erhalten. Somit kann Mörtel beispielsweise auf Platten, Steine und dergleichen Bauteile aufgetragen werden, die mit Hilfe dieses Mörtels an diesem Untergrund befestigt werden sollen. Dabei kann in vorteilhafter Weise dennoch das Spritzgerät 18 im wesentlichen verwendet werden, weil der Spritzkopf 25 entfernt und/oder durch eine Formungsstück 26 ersetzt werden kann.

Der Handgriff 20 ist im Ausführungsbeispiel ein Schwenkgriff, der relativ zu einem festen Handgriff 27 - welcher auch den inneren Kanal 28 für die angemachte Baustoffmischung enthält - auf diesen zu verschwenkbar gelagert ist, wobei die beiden Handgriffe 20 und 27 einen derartigen Abstand zueinander haben, daß das Spritzgerät 18 einhändig bedienbar ist.

In nicht mehr dargestellter Weise kann das Spritzgerät 18 eine durch Druck und/oder elektrisch betätigbaren Schalter für eine Pumpe aufweisen, die die angemachte Baustoffmischung der Mündung 19 des Spritzgerätes 18 zuführt und zufördert und die beim Schließen des Ventiles 22 selbsttätig über diesen Schalter abschaltbar ist. Wird das Ventil 22 an der Mündung 19 verschlossen, kann also gleichzeitig die Förderpumpe für die Baustoffmischung abgeschaltet werden, so daß allenfalls noch eine Restdruck in der Zuleitung 29 verbleibt.

Das vorbeschriebene Verfahren und die vorbeschriebene Vorrichtung dienen zum Bereitstellen einer farbigen Baustoffmischung wie Putz, Mörtel, Spachtelmasse oder Klebstoff für Wände oder Decken von Gebäuden und/oder für Dämmplatten oder auch sonstige Platten, wobei die Baustoffmischung trocken hergestellt und dann mit Farbe wiederum trocken gemischt und dadurch eingefärbt wird. Dabei wird die ungefärbte Baustoffmischung als Grundmischung an zentraler Stelle in einem entsprechenden Herstellungswerk hergestellt, danach in Mischbehälter 6, Transportbehälter 7 oder Vorratsbehälter 8 gefüllt und zu einem von dem Herstellungswerk entfernten Zwischenlager zum Beispiel mit Fahrzeugen 10 transportiert. In dem Zwischenlager wird der Grundmischung die Farbe je nach Bedarf und im entsprechenden Mengenverhältnis hinzugefügt und damit vermischt, wobei dies zweckmäßigerweise in einem Mischbehälter 6 geschieht, der dann mit der fertig gefärbten Mischung zur Baustelle gebracht wird und den Anschluß eines Mischers 16 für Anmachwasser ermöglicht. Somit entstehen zwischen der Stelle, wo die Trockenmischung gefärbt wird und der Stelle, wo sie benutzt wird, nur kurze Transportwege. Außerdem können auf diese Weise auch relativ kleine Mengen der Grundputzmischung beliebig eingefärbt werden, ohne daß große Restmengen übrig bleiben.

Erhebliche Vorteile des vorbeschriebenen Verfahrens und Systemes mit der vorbeschriebenen Vorrichtung bestehen darin, daß das Anliefern von mineralischen, trockenen, farbigen Edelputzen in Säcken an Baustellen und/oder das Anliefern von farbigen Dispersionsputzen in Kunststoffeimern ebenfalls an Baustellen vermieden werden kann, so daß dort keine Verpackung für diese Putze entsorgt werden muß. Der für die Erfindung ganz wesentliche Mischbehälter 6 stellt gewissermaßen eine wiederverwendbare Verpackung der mit ihm an die Baustelle gebrachten Baustoffmischungen, insbesondere der farbigen Edelputze oder Dispersionsputze dar. Dabei kann er sehr oft wieder verwendet werden, weil er stabil und langlebig ist.

## Patentansprüche

1. Verfahren zum Bereitstellen einer farbigen Baustoffmischung wie Putz, Mörtel, Spachtelmasse oder Klebstoff für Wände oder Decken von Gebäuden und/oder für Dämmplatten, wobei die Baustoffmischung trocken hergestellt und dann mit Farbpigmenten, Farbbestandteilen oder Farbadditiven gemischt und dadurch eingefärbt wird, wobei die ungefärbte Baustoffmischung als Grundmischung an zentraler Stelle hergestellt, danach in Transportbehälter und/oder Vorratsbehälter gefüllt und zu wenigstens einem von dem Herstellungswerk entfernten Ort transportiert wird, **dadurch gekennzeichnet,** daß die Grundmischung zu einem von dem Herstellungswerk entfernten Zwischenlager transportiert wird, daß in dem Zwischenlager der Grundmischung Farbpigmente, Farbbestandteile oder Farbadditive je nach Bedarf hinzugefügt und mit dieser in trockenem Zustand vermischt werden, so daß die Baustoffmischung in trockenem Zustand eingefärbt wird, und daß die ungefärbte Grundmischung im Zwischenlager in einen Mischbehälter umgefüllt oder in dem Mischbehälter selbst zum Zwischenlager transportiert wird, in welchem Mischbehälter der Baustoffmischung die Farbe zugemischt wird, und daß der Mischbehälter mit der gefärbten Baustoffmischung vom Zwischenlager zur Baustelle gebracht und dort sein Inhalt verbraucht wird.

2. Verfahren nach Anspruch 1, dadurch gekennzeichnet, daß die Farbpigmente, Farbbestandteile oder Farbadditive vor dem Zumischen zu der Baustoffmischung mit einem rieselfähigen Trägerstoff vermischt werden.

3. Verfahren nach Anspruch 1 oder 2, dadurch gekennzeichnet, daß die Farbpigmente oder dergleichen mit steinmehlfreiem Sand als rieselfähigem Trägerstoff vermischt werden.

4. Verfahren nach einem der Ansprüche 1 bis 3, dadurch gekennzeichnet, daß die Farbpigmente oder dergleichen mit dem rieselfähigen Trägerstoff, insbesondere steinmehlfreiem Sand, im Gewichtsverhältnis eins zu eins bis ein Teil Farbe zu fünf Teilen Trägerstoff oder Sand vermischt werden.

5. Verfahren nach einem der Ansprüche 1 bis 4, dadurch gekennzeichnet, daß die ungefärbte Baustoffmischung nach dem Transport in das Zwischenlager in stationäre Behälter (11) gefüllt und von diesen bedarfsweise in Mischbehälter (6) abgefüllt und dann gefärbt wird.

6. Verfahren nach einem der Ansprüche 1 bis 5, dadurch gekennzeichnet, daß als Baustoffmischung eine trockene Dispersionsmischung hergestellt und zum Zwischenlager transportiert, dort trocken mit Farbe gemischt und im Zwischenlager oder erst an der Baustelle mit Anmachflüssigkeit zu einer pastösen Dispersion fertiggemischt wird.

## Claims

1. A process for the provision of a coloured construction material mixture such as plaster, mortar, filler or adhesive for the walls or ceilings of buildings and/or for insulating boards, wherein the construction material is produced dry and is then mixed with colour pigments, colour components or colour additives to provide the colour, wherein the uncoloured construction material is produced as a basic mixture at a central location and is then loaded into transportation or storage containers in which it is transported to at least one location separate from the production plant, characterised in that the basic mixture is transported to an intermediate store separate from the production plant, that colour pigments, colour components or colour additives are added to the basic mixture according to requirements and are mixed with this in a dry state so that the construction material mixture is coloured in a dry state, and that the uncoloured basic mixture is transferred into a mixing container in the intermediate store or is transported to the intermediate store in the mixing container itself, the colour being mixed into the construction material in the mixing container, and that the mixing container with the coloured construction material mixture is brought from the intermediate store to the building site where its contents are used.

2. A process according to claim 1, characterised in that the colour pigments, colour components or colour additives are mixed with a fluid carrier material before being mixed into the construction material mixture.

3. A process according to claims 1 or 2, characterised in that the colour pigments or similar are mixed with sand which is free of rock dust as a fluid carrier material.

4. A process according to claims 1 to 3, characterised in that the colour pigments or similar are mixed with the fluid carrier material, especially sand which is free of rock dust, in a weight ratio of 1:1, up to one part colour to five parts carrier material or sand.

5. A process according to one of claims 1 to 4, characterised in that the uncoloured construction material mixture is filled into stationary containers (11) after transportation to the intermediate storage-and is then transferred from these, according to requirements, into mixing containers (6) and is then coloured.

6. A process according to one of claims 1 to 5, characterised in that a dry dispersion mixture is produced as a construction material mixture, and is then transported to the intermediate storage where it is mixed dry with colour and finally mixed with mixing fluid into a pasty dispersion in the intermediate storage or at the building site.

## Revendications

1. Procédé de fourniture d'un matériau de construction sous forme d'un mélange coloré, tel qu'un enduit, un mortier, un mastic ou une colle pour murs ou plafonds de bâtiments et/ou pour plaques isolantes, selon lequel on produit le mélange à sec puis on le mélange avec des pigments, des ingrédients de couleur ou des additifs de couleur en le colorant ainsi, procédé selon lequel on produit le mélange non coloré comme un mélange de base à un point central, on le charge ensuite dans des récipients de transport et/ou de stockage et on le transporte à au moins un endroit éloigné de l'usine de production, **caractérisé en ce** qu'on transporte le mélange de base à un dépôt intermédiaire éloigné de l'usine de production, qu'on ajoute des pigments, des ingrédients de couleur ou des additifs de couleur selon les besoins au mélange de base dans le dépôt intermédiaire et on les mélange avec celui-ci à l'état sec, de sorte que le mélange devant former le matériau de construction est mélangé à sec, et qu'on transfère le mélange de base non coloré au dépôt intermédiaire dans un récipient de mélange, ou on le transporte au dépôt intermédiaire dans le récipient de mélange même dans lequel on ajoute le colorant en mélange à lui, et qu'on amène le récipient de mélange, contenant le matériau de construction sous forme d'un mélange coloré, du dépôt intermédiaire au chantier où son contenu est consommé.

2. Procédé selon la revendication 1, caractérisé en ce qu'on mélange les pigments, les ingrédients de couleur ou les additifs de couleur avec un matériau support capable de s'écouler avant de les ajouter en mélange au mélange de base du matériau de construction.

3. Procédé selon la revendication 1 ou 2, caractérisé en ce qu'on mélange les pigments ou analogues avec du sable exempt de farine calcaire comme matériau support capable de s'écouler.

4. Procédé selon une des revendications 1 à 3, caractérisé en ce qu'on mélange les pigments ou analogues avec le matériau support capable de s'écouler, en particulier de la farine calcaire, selon un rapport pondéral pouvant aller de un à un jusqu'à une partie de colorant à cinq parties de matériau support ou de sable.

5. Procédé selon une des revendications 1 à 4, caractérisé en ce que, après le transport jusqu'au dépôt intermédiaire, on charge le mélange de base non coloré dans des récipients stationnaires (11) d'où on le transfère selon les besoins dans des récipients de mélange (6) puis on le colore.

6. Procédé selon une des revendications 1 à 5, caractérisé en ce que, comme mélange de base du matériau de construction, on produit un mélange à dispersion sec, qu'on transporte au dépôt intermédiaire, où on le mélange avec du colorant, et on produit le matériau de construction fini par sa transformation en une dispersion pâteuse par son gâchage avec un liquide de gâchage au dépôt intermédiaire ou seulement sur le chantier.
